# EUROPÄISCHE PATENTSCHRIFT

(11) **EP 0 156 252 B1**
(45) Veröffentlichungstag und Bekanntmachung des Hinweises auf die Patenterteilung: **27.02.1991**
(21) Anmeldenummer: 85102910.8
(22) Anmeldetag: 14.03.1985
(51) Int. Cl.: G07F 3/02, G07D 5/08

(54) **Vorrichtung zur Prüfung der magnetischen Eigenschaft einer Münze**
Apparatus for testing the magnetic properties of a coin
Dispositif pour l'examen des propriétés magnétiques d'une pièce de monnaie

(30) Priorität: 28.03.1984 DE 3411347
(43) Veröffentlichungstag der Anmeldung: 02.10.1985
(73) Patentinhaber: Mannesmann Kienzle GmbH, 78052 Villingen-Schwenningen (DE)
(72) Erfinder: Kaiser, Bernhard, D-7730 Villingen-Schwenningen (DE); Woköck, Ortwin, D-7730 Villingen-Schwenningen (DE)

(56) Entgegenhaltungen:
- DE-A- 2 243 221
- DE-A- 2 949 658
- DE-C- 625 537
- DE-C- 2 445 204
- DE-U- 1 745 460
- FR-A- 2 456 354
- US-A- 1 838 907
- US-A- 3 556 276
- US-A- 4 111 292
- US-A- 4 315 567

## Beschreibung

Die Erfindung bezieht sich auf eine Vorrichtung gemäß dem Oberbegriff des Anspruch 1.

Bei selbstkassierenden Geräten, beispielsweise einer Parkuhr, reicht es nach den gemachten Erfahrungen nicht mehr aus, die Prüfung einer Münze zur Feststellung der Echtheit auf den Test des Durchmessers zu beschränken. Gerade bei selbstkassierenden Geräten wird in zunehmendem Maße versucht, durch münzähnliche Gegenstände, wie Scheiben, Plastikjetons usw., auf betrügerische Weise die Funktion des Gerätes auszulösen und die Einstellung einer Parkzeitvorgabe zu bewirken. Dies gelingt durchaus, wenn der Durchmesser eines Falsifikats mit hinreichender Genauigkeit den Abmessungen einer echten, verwertbaren Münze entspricht und darüber hinaus keine weiteren Symptome entsprechend einer echten Münze geprüft werden. Schwierig gestaltet sich eine wirkungsvolle Echtheitsprüfung dann, wenn es sich bei den Falschmünzen um sog. Spielgeld aus Plastikmaterial handelt, das in den äußeren Abmessungen und sogar den Prägungen exakt den metallischen Münzen, die als echtes Zahlungsmittel im Umlauf sind, nachgebildet ist. Um solche Plastikmünzen von den echten metallischen Münzen gleicher Art zu unterscheiden, bietet sich an, das Verhalten der eisenhaltigen Metallmünzen im Hinblick auf ein magnetisches Kraftfeld auszunutzen.

Eine weitere Möglichkeit wäre noch die, die Münzen aufgrund des unterschiedlichen Gewichtes zu sortieren und entsprechend in verschiedene Münzkanäle abzuleiten. Diese Methode basiert auf der Verwendung einer empfindlichen Münzwaage und bedingt außerdem zumeist einen längeren Münztransportweg, in den eine Münzwaage eingeordnet und gute und schlechte Münzen über zwei getrennte Kanäle abgeleitet werden. Die Verwendung der Münzwaage in der Parkuhr hat sich aufgrund der harten Umweltbedingungen nicht bewährt, da bei einer Selektion durch Wiegen keine Gewährleistung einer zufriedenstellenden Funktionsweise gegeben ist. Die störenden Einflüsse auf eine Münzwaage erklären sich schon aus dem Aufstellungsort der Parkuhren, die in der Regel am Straßenrand oder auf Plätzen im Freien stehen, wo extreme Zustände durch Kälte, Nässe, Verschmutzung der sensiblen Technik einer Münzwaage hart zusetzen.

Es sind daher Münzprüfeinrichtungen bekannt geworden, die auf der Basis der Einwirkung eines Magnetfeldes im Zusammenwirken mit dem Eisengehalt des Münzmaterials die zu prüfenden Münzen sortieren, in unterschiedliche Transportkanäle ablenken, die Annahme generell verweigern oder dergl.

Gemäß dem deutschen Gebrauchsmuster 17 45 46o ist eine einfache magnetische Münzprüfung bekannt geworden, die im Münzkanal einen Magneten vorsieht, der eine durch magnetisches Kraftfeld beeinflußbare Münze in eine bestimmte Richtung ablenkt. Es wird ein kreisscheibenförmiger Permanentmagnet vorgeschlagen, der so magnetisiert ist, daß die magnetischen Kraftlinien außerhalb etwa um jede Halbscheibe herum verlaufen. Eine magnetisch beeinflußbare Münze fällt durch das Eigengewicht durch die Feldlinienzone der Magnetscheibe und rollt sich mit der Mantelfläche aufgrund der wirksamen Anziehungskraft auf der Magnetscheibe ab. Dadurch erfährt eine echte Münze eine Ablenkung in einen Münzkanal, der ausschließlich über einen Durchmessertest der Auslösung der Parkuhrenfunktionen dient. Eine magnetisch nicht beeinflußbare Münze fällt senkrecht ohne jede Ablenkung durch die Magnetscheibe durch in einen Sammelbehälter.

Der Wirkungsgrad der Magnetkraft über die gegenseitig kreisbogenförmigen Mantelflächen auf die Münze ist erdenklich schlecht, da die beiden Flächen sich theoretisch nur auf einer kurzen Linie entsprechend der Münzdicke berühren. Diese Einrichtung funktioniert auch nur in die eine Wirkrichtung, insofern daß nur eisenhaltige Münzen als echte Münzen verwertbar erscheinen, da nur ferrogmagnetische Münzen überhaupt in den Münzkanal für auswertbare Münzen gelangen können. Alle Münzen aus nicht eisenhaltigem Material oder auch Kunststoff-Jetons fallen abseits der Durchmesserteststation senkrecht durch einen besonderen Kanal durch die Vorrichtung in einen Sammelbehälter. Das bedeutet außerdem, daß von vornherein zwei getrennte Münztransportkanäle entsprechend für echte und unechte Münzen vorzusehen sind.

Durch die DE-OS 22 43 221 ist eine weitere magnetische Münzprüfung bekannt geworden, durch die ein drehbar gelagerter Sperriegel in seiner Ruhestellung mit seinem einen Ende einen Fühlstift an einem Doppelhebel für die Durchmesserabtastung und Zeitfreigabe blockiert, mit dem anderen Ende, das einen Magneten trägt, sich in die Münztransportbahn erstreckt. Der Magnettesthebel wirkt im Prinzip über einen Schwenkarm direkt mit einem verschwenkbaren Durchmesser-Tastorgan zusammen, derart daß das eine Durchmessertastelement (Fühlstift) und damit der Doppelhebel in einer Sperrposition gehalten wird. Der magnetische Arm des Sperrhebels ragt, der Durchmesserprüfung voreilend, in den Münzeingabeschacht. Nur dann, wenn eine ferromagnetische Münze eingegeben wird, wird beim Transport der Münze aufgrund der Anzugskräfte zwischen der Münze und dem magnetischen Sperrhebelarm letzterer mitgeschleppt und gibt den Fühlstift als abtastwirksames Teil für die Durchmesserprüfung frei. Das Durchmessertastorgan ist Teil des Doppelhebels, der seinerseits wiederum das Abtastorgan für die Einstellung einer Zeitkontrollvorrichtung sperrt oder freigibt. Dieser Doppelhebel muß, will man überhaupt eine Zeiteinstellung auslösen, immer schon vor jedem Durchmessertest freigegeben sein. Diese Freigabe kann immer nur erfolgen durch ein eisenhaltiges Objekt. Die allein durch das Kraftlinienfeld bewirkte Mitnahme des Sperrhebels gewährt nicht eine absolute Funktionssicherheit. Die Reibungsverhältnisse zwischen Sperrhebel und Doppelhebel lassen viele Funktionsunsicherheiten zu. Die Ausscheidung einer ferromagnetischen Münze gegen eine verwertbare, nicht eisenhaltige Münze ist mit dieser Einrichtung nicht durchführbar, da der Doppelhebel zur Freigabe der Zeiteinstellung ausschließlich durch den Sperrhebel mittels Münzen aus ferromagnetischen Stoffen frei steuerbar ist.

Gemäß einer bekannten Münzprüfeinrichtung aus der DE-PS 24 45 2o4 ist eine im Querschnitt erweiterte Prüfzone im Münztransportkanal vorgesehen. Auf gleicher Höhe sind an einer feststehenden Münzkanalwand zwei Magnete angeordnet, die eine vorbeigeführte, magnetisch beeinflußbare Münze anziehen. Durch die seitliche Bewegung der Münze wird ein in der Prüfzone eintauchender, federbelasteter Tasthebel in eine die Zeiteinstellung freigebende Lage ausgelenkt.

Mit dieser Prüfeinrichtung ist es nur möglich, die ferromagnetischen Münzen als verwertbar zu erkennen, weil nur dadurch eine Zeitauslösung betätigt wird. Der umgekehrte Fall, die nicht eisenhaltige Münzen als die verwertbare Münze in der Prüfzone zu erkennen, läßt sich bei der bekannten Lösung nicht verwirklichen. Auch ist funktionell von Nachteil, daß die durch Magnetkraft über einen Luftspalt angezogene Münze die Federkraft des Tasthebels und zusätzlichen Reibungswiderstand überwinden muß, um zu einem Zeitauslösevorgang zu gelangen.

Schließlich ist mit der DE-OS 29 49 658 eine Münzprüfeinrichtung für Parkuhren mit einem Münztransportsystem bekannt geworden. Bezogen auf die Dicke der verwendbaren Münze ist bei dieser Einrichtung der Münztransportkanal im Querschnitt verbreitert, und gleichzeitig sind in einer Seitenwand feststehend Magnete angeordnet, welche eine seitliche Verschiebung einer vorbeigeführten, ferromagnetischen Münze bewirken. Um eine Unterscheidung von Münzen gleichen Durchmessers zu erzielen, sind im Bereich der Prüfzone seitlich versetzte und in bezug auf die Münzauflagebasis in unterschiedlicher Höhe angeordnete Münzauflagebahnen vorgesehen. Eine magnetisch beeinflußbare Münze wird durch die Magnetwirkung seitlich abgelenkt, gelangt auf die entsprechende Münzauflagebasis, die sich in der Höhe von der Münzauflagebasis für nicht eisenhaltige Münzen unterscheidet. Es wird damit zwischen Münzen gleichen Durchmessers durch Ablenkung auf die verschiedenen Auflagen in der Prüfzone ein abweichender Durchmesser simuliert, aufgrund dessen eine Selektion durchführbar ist. Diese Einrichtung ist eigentlich nur geeignet zur Unterscheidung von Münzen gleichen Durchmessers, jedoch aus magnetisch unterschiedlichem Material, wobei die Münzen zudem durch ein Transportsystem zwangsläufig durch die Prüfzone geführt werden.

Weitere Vorrichtungen zur Prüfung einer magnetischen Eigenschaft einer Münze sind in den Druckschriften FR-A-2 456 354 und US-A-4 315 567 angegeben. Beide Dokumente zeigen einen als doppelarmige Wippe ausgebildeten Anker, dessen einer Arm mit einem Permanentmagneten versehen ist, der im Bereich des Münzführungsschachts auf eine Münze eingreift. Diese Vorrichtung dient jedoch nicht der Steuerung eines Münzdurchmessertestvorganges.

Die Aufgabe der Erfindung besteht in der Schaffung einer einfachen Vorrichtung zur Prüfung der magnetischen Eigenschaft einer Münze nach deren Eingabe in ein Münztestorgan in einem selbstkassierenden Gerät und zur entsprechenden Auslösung der Auswertung Durchmesserprüfung einer verwertbaren Münze oder Vereinnahmung als Falschmünze.

Die Lösung dieser Aufgabe besteht erfindungsgemäß in den Merkmalen des kennzeichnenden Teils des Anspruchs 1

Die Vorrichtung besteht im wesentlichen aus einem in zwei Funktionslagen steuerbaren Anker mit einem Permanentmagneten als wirksames Magnetfeld. Der Anker ist über die Auslegerarme als Schwenklagerachse hinaus als eine doppelarmige Wippe ausgebildet und greift mit einem Sperrbügel unmittelbar in die Bewegungsbahn des Prüfsegmentes ein, das als Durchmessertastelement erst in Bewegung versetzt wird, nachdem eine Münze eingegeben ist und der Drehknebel betätigt wird. Bei dem gezeigten System fällt die Münze nach der Eingabe auf eine Münzauflage im Testbereich und verharrt dort stillstehend auf prismatisch angeordneten Auflagen in einer definierten Lage. Ein Permanentmagnet an der Wippe im Bereich der ruhenden Münze reagiert unmittelbar aufgrund der Beschaffenheit des Münzmaterials, d.h. er wird angezogen bei einer eisenhaltigen Münze oder verbleibt in der Ausgangsbasis bei magnetisch nicht beeinflußbarem Material. Aufgrund dieser Entscheidung kann der Sperrbügel an der Wippe funktionell so auf die Wirksamkeit des Prüfsegments eingestellt werden, daß letzteres den Durchmessertest ausführt oder nicht. Dabei ist es von grundsätzlicher Bedeutung, daß die Funktion der Wippe im Zusammenwirken mit dem Prüfsegment wahlweise so einstellbar ist, daß je nach Art des bei einem Gerät zugelassenen Münzmaterials Münzen, bestehend aus nicht zugelassenem Material ausgeschieden werden. Das bedeutet, wenn eisenhaltige Münzen für die Auswertung zugelassen sind, werden bei diesem Gerät alle magnetisch nicht beeinflußbaren Münzen ausgeschieden. Umgekehrt kann jedes eisenhaltige Objekt von vornherein vor jeder Durchmesserprüfung ausgeschieden werden, wenn bei einem Gerät magnetisch nicht beeinflußbare Münzen, z- B` Plastik-Jetons,als verwertbar bestimmt sind. Eine wirksame Entscheidung wird in einfachster Weise dadurch gewährleistet, daß der Permanentmagnet je nach Prüfmaterial anspricht und den Sperrbügel aus der Sperrlage in die Freigabeposition, oder den Sperrbügel aus der Freigabeposition in die Sperrlage steuert. Eine Überschneidung der Prüffunktionen kann nicht stattfinden, da ein Durchmessertest zeitlich erst viel später bei der Betätigung des Drehknebels ausgelöst wird.

Ein Ausführungsbeispiel ist nachfolgend anhand der Beschreibung und den Zeichnungen dargestellt. Es zeigt die
FIG. 1 eine Seitenansicht einer Parkuhr mit der Draufsicht auf den Münzführungsschacht und auf die Anordnung des Ankers,
FIG. 2 einen Teilschnitt durch den Münzführungsschacht mit einer Seitenansicht des als Wippe ausgebildeten Ankers im Zusammenwirken mit einem Münzprüfsegment,
FIG. 3 Einzelheit A des Eingriffs der Wippe in das Münzprüfsegment für die Funktionslagen ohne und nach Eingabe einer verwertbaren, magnetisch beeinflußbaren Münze und entsprechend bei Ausscheidung von unmagnetischen Münzen,
FIG. 4 Einzelheit A wie FIG. 3, jedoch nach Eingabe einer verwertbaren, unmagnetischen Münze und entsprechend Ausscheidung von magnetisch beeinflußbaren Münzen.

In der FIG. 1 ist eine Seitenansicht eines Parkuhrwerkes gezeigt, bei dem die Gehäuseteile abgenommen sind. Wie daraus erkennbar ist, sind alle Einrichtungen zur Münzaufnahme und deren Auswertung bis hin zur Einstellung einer entsprechenden Parkzeitvorgabe zwischen einer Vorderplatine 1 und einer Hinterplatine 2 gelagert. Die Vorderplatine 1 ist die dem Benutzer zugewandte Seite. Entsprechend ist auf dieser Seite ein Drehknebel 3 angeordnet, der auf einer verdrehbar in der Vorderplatine 1 gelagerten Welle 4 angeordnet und mit letzterer verdreh fest verbunden ist. Der Drehknebel 3 dient der handbetätigbaren Einstellung der Parkuhr auf eine Parkvorgabezeit, nachdem zuvor eine verwertbare Münze 5 eingegeben wurde. Ebenfalls auf die Vorderplatine 1 aufgeschraubt ist eine als kompakte Baugruppe konzipierte, verschließbare Münzeingabevorrichtung 6 vorgesehen, die der Einführung von Münzen 5 aller gängigen Durchmesser dient, es aber verhindert, andere ungeeignete Gegenstände einzuführen, die das Uhrwerk blockieren oder funktionsunfähig machen. In Abhängigkeit der Eingabe einer verwertbaren Münze 5 schließlich ist ein Vorgabezeitanzeigewerk 7 einstellbar, das über eine Verstellung einer drehbaren Zeitscheibe 8 auf einer Zeitskala 9 eine Parkzeitvorgabe markiert. Auf der Hinterplatine 2 ist als separate Baugruppe ein Zeitlaufwerk 10 mit zwei Schrauben 11 befestigt, das sich problemlos austauschen läßt. Die Vorderplatine 1 und die Hinterplatine 2 sind mit drei selbstschneidenden Schrauben 12 über jeweils an die Platinen 1, 2 angegossene Distanzpfeiler 13, 14 und 15, 16 zusammenmontiert. Die Zeitskala 9 wird dabei vor dem Festziehen der beiden oberen Schrauben 12 zwischen die beiden Distanzpfeiler 13, 14 aufgesteckt. Zur Führung einer Münze 5 in die Prüfzone einer Münzprüfeinrichtung 17 ist hinter der Münzeingabevorrichtung 6 ein schräg nach unten verlaufender, einstückig an die Vorderplatine 1 angeformter Münzleitkanal 18 vorgesehen. Die Münzeingabevorrichtung 6 ist getrieblich verbunden mit einem Schließsegment 26, das verdrehbar auf der Vorderplatine 1 lagert und in formschlüssiger Antriebsverbindung zum Drehknebel 3 steht. Ausschließlich in der Grundstellung des Drehknebels 3 ist auch die Münzeingabevorrichtung 6 entsperrt, so daß sich nur in diesem Ausgangszustand eine Münze 5 in das Gerät einführen läßt. Der Münzleitkanal 18 endet in einem profilmäßig gleichartigen Münzführungsschacht 19, der einstückig an die Hinterplatine 2 angeformt ist. Der Münzleitkanal 18 und der Münzführungsschacht 19 bilden die Münzprüfzone, in der eine Münze 5 zunächst auf einer prismaförmigen Auflage 20, 21 zum Zwecke einer Durchmesserprüfung aufliegt. Die in einem bestimm ten Winkel zueinander angeordneten Auflagen 2o, 21 sind Teil eines verschwenkbaren Münzriegels 22, der zwischen der Vorderplatine 1 und der Hinterplatine 2 gelagert ist. Der Münzriegel 22 nimmt zwei Funktionspositionen ein. In der Ausgangsposition ist der Münzriegel 22 gegen die Wirkung einer Zugfeder 23 eingeschwenkt, derart daß die beiden Auflagen 20, 21 den nach unten offenen Münzleitkanal 18 sowie den Münzführungsschacht 19 verschließen. Durch die prismenförmige Anordnung der Auflagen 2o, 21 nimmt eine darauf aufliegende Münze 5 eine definierte Position ein. Zur Freigabe einer Münze 5 nach erfolgtem Durchmessertest muß der Münzriegel 22 verschwenkt werden, derart daß die Auflagen 2o, 21 weggeschwenkt werden und die Münze 5 nach unten in einen nicht näher gezeigten Sammelbehälter fallen kann. Zu diesem Zweck steht der Münzriegel 22 in getrieblicher Verbindung zu einer Steuerscheibe 24 auf einer Welle 25 einer Münzprüfeinrichtung 17. Die Steuerscheibe 24 wird durch einen Mitnehmer 27 auf dem Schließsegment 26, das über eine getriebliche Verbindung bei der Betätigung des Drehknebels 3 im Gegenuhrzeigersinn gemäß FIG. 2 angetrieben wird, mitgenommen. Gleichzeitig treibt die Steuerscheibe 24 eine torsionsgefederte Kupplungsbuchse 28, die auf der Welle 25 drehbar lagert, und über die Kupplungsbuchse 28 ein ebenfalls koaxial auf der Welle 25 verdrehbar angeordnetes Prüfsegment 29 an. Das Prüfsegment 29 ist als Doppelhebel ausgebildet, bei dem an einem Arm ein Tastorgan 30, am zweiten Arm ein Zahnsegment 31 vorgesehen ist. Gemäß der FIG. 2 wird das Prüfsegment 29 bei der Betätigung des Drehknebels 3 aus der Ausgangsposition im Uhrzeigersinn verschwenkt. Das Tastorgan 30 gelangt dabei in Auflage auf den Umfang einer in der prismatischen Auflage 2o, 21 des Münzriegels 22 aufgenommenen Münze 5. Der von der Steuerscheibe 24 darüber hinaus zu durchlaufende Überweg wird durch die torsionsgefederte Kupplungsbuchse 28 aufgenommen. Die Einstellposition des Tastorgans 30 in Auflage auf den Umfang einer Münze 5 wird zur Auswertung über das Zahnsegment 31 auf ein Zahnrad 32 an einer Prüfscheibe 33 übertragen. Dabei wird die Prüfscheibe 33 entgegen der Kraft einer Rückstellfeder 34 in eine definierte, verrastbare Position eingestellt. Für die Phase der Münzprüfung, das ist bis einschließlich der entsprechenden Einstellung der Prüfscheibe 33 in eine verrastbare Position, verbleibt die Münze 5 in der Prüfposition auf den Auflagen 2o, 21 des Münzriegels 22. Dies ist gewährleistet durch die Steuerscheibe 24, die ein peripheres Kurvenelement 35 aufweist, das gegen den Münzriegel 22 drückt bis daß der Prüfvorgang abgeschlossen ist. Danach wird die Steuerscheibe 24 in die Gegenrichtung angetrieben und gibt durch den abfallenden Bereich des Kurvenelementes 35 den Münzriegel 22 frei, der der Wirkung der Zugfeder 23 folgend ausschwenkt und die Münze 5 nach unten frei durchfallen läßt.

Um generell eine weitere Unterscheidung zwischen echten und unechten Münzen herbeizuführen, bedient man sich der Prüfung der magnetischen Eigenschaften des Münzmaterials. Eine derartige Prüfung ist dann absolut unerläßlich, wenn sich beispielsweise Spielgeld in Form von maßlich genau nachgebildeten Plastikmünzen in Umlauf befindet. Eine Unterscheidung kann dann nur noch über eine Spezifikation des Materials erfolgen. Hierzu eignet sich insbesondere ein Test mittels eines magnetischen Kraftfeldes. Da die meisten Münzen aus eisenhaltigem Material bestehen, reagieren dieselben auch auf eine Einwirkung mit einem Magnetfeld. Um grundsätzlich eine von den übrigen Prüfkriterien (Durchmesser, Dicke) völlig unabhängige Ausscheidung zu treffen, wird die Prüfung auf ferromagnetische Eigenschaften der Münze 5 und dessen damit auslösbarer Steuerungseffekt als erste Testphase in das Münzprüfverfahren einbezogen. Das bedeutet, daß eine Ausscheidung schon dann stattfindet, wenn sich die Materialeigenschaften als nicht geeignet ausweisen. Als geeignete Phase zur Prüfung einer Münze auf ferromagnetische Eigenschaft wird unmittelbar der Moment angesehen, in dem die Münze 5 nach der Eingabe auf den Auflagen 2o, 21 anlangt und vorübergehend bewegungslos durch den Münzriegel 22 im Münzführungsschacht 19 gehalten wird.

Zur Prüfung der magnetischen Eigenschaft ist an einer Seitenwand 36 des Münzführungsschachtes 19 ein als doppelarmige Wippe 37 ausgebildeter Anker 38 vorgesehen, dessen einer Arm mit einem Permanentmagneten 39 versehen ist und mit letzterem in den Bereich einer in den Münzführungsschacht 19 eingegebenen, auf der Münzauflage 2o, 21 aufliegenden Münze 5 eintaucht, der andere Arm einen seitlichen Sperrbügel 4o aufweist, der in und außer Eingriff mit einem Prüfsegment 29 für die Durchmesserprüfung steuerbar ist. Die Wippe 37 ist zur Ausführung einer Schwenkbewegung mit beidseitig vorstehenden Auslegerarmen 41, 42 ausgestattet, mittels welchen die Wippe 37 in hakenförmige Lagerbügel 43 an der Seitenwand 36 des Münzführungsschachtes 19 eingehängt ist. Die Wippe 37 ist in zwei definierte Funktionslagen steuerbar. Die als Ausgangsposition bezeichnete Lage ist gewährleistet durch die Anordnung einer Druckfeder 44 zwischen der Wippe 37 und der Seitenwand 36 des Münzführungsschachtes 19 und einer einstellbaren Stellschraube 45 zur Bestimmung der Ausgangsposition der Wippe 37. Die Einstellung der Wippe 37 in die Endlage wird bestimmt durch die Auflage derselben auf der Seitenwand 36 infolge der Zugkraftwirkung des Permanentmagneten 39 bei auf der Münzauflage 20/21 vorhandener ferromagnetischer Münze 5. Die Ausgangsposition der Wippe 37 ist mittels der Stellschraube 45 einstellbar, derart daß der Sperrbügel 4o sich stets vor eine Sperrnase 46 am Prüfsegment 29 stellt und das Verschwenken des Prüfsegments 29 blockiert, und eine Freisteuerung des Prüfsegmentes 29 dadurch erfolgt, daß der Anker 38 durch eine ferromagnetische Münze 5 angezogen und der Sperrbügel 40 aus seiner Sperrstellung gesteuert wird. Die dargelegte Anordnung, bei welcher der Sperrbügel 40 aus einer Sperrstellung in eine Freigabestelung, was das Prüfsegment 29 anbetrifft, ausgelenkt wird, gilt dann, wenn die zur Auswertung zugelassene Münze 5 aus magnetisch beeinflußbarem Material besteht. Umgekehrt gibt es aber auch den Fall, bei dem die magnetisch beeinflußbare Münze 5 ausgeschieden und alle anderen Münzen 5 oder Jetons aus nicht eisenhaltigem Material oder Plastik als verwertbar das erste Prüfkriterium durchlaufen. Für den Fall der Verwertbarkeit einer nicht eisenhaltigen Münze 5 ist die Ausgangsposition der Wippe 37 mittels der Stellschraube 45 einstellbar, derart daß der Sperrbügel 4o in der Ausgangslage der Wippe 37 stets in eine kulissenförmige Freisparung 47 am Prüfsegment 29 eintauchen kann und letzteres für eine Schwenkbewegung zum Durchmessertest freistellt, bei der Eingabe einer ferromagnetischen Münze 5 die Freistellung unmittelbar aufhebt und den Sperrbügel 40 in den wirksamen Bereich einer weiteren Sperrnase 48 am Prüfsegment 29 steuert. In dem zuletzt genannten Fall kann sich das Prüfsegment 29 nicht auf eine Münze 5 absenken, es findet keine Durchmesserprüfung statt, und es kann hiernach erst recht keine Zeiteinstellung erfolgen.

Zur Aufnahme des Permenantmagneten 39 in der Wippe 37 ist eine nach einer Seite offene Bohrung 49 vorgesehen, wodurch eine Spannzangenwirkung entsteht, aufgrund der das Einbaumaß für die Eintauchtiefe des zylindrischen Permanentmagneten 39 veränderbar und somit ein bestimmter Luftspalt zur Lage der Münze 5 einstellbar ist. Der Luftspalt ist erforderlich, damit die magnetisch beeinflußbare Münze 5 nach erfolgter Prüfung nach der Freigabe durch den Münzriegel 22 frei fallen kann und nicht etwa durch das magnetische Kraftfeld gehalten wird und sich zusätzlich durch die Flächenprägung auf einer Münze an der kantigen Stirnfläche des Permanentmagneten 39 einhängt.

Schließlich weist die Wippe 37 einen Steuerfinger 50 auf, der mit einem Abstreiferbügel 51 am verschwenkbaren Münzriegel 22 zusammenwirkt, derart daß beim Verschwenken des Münzriegels 22 gleichzeitig die Wippe 37 zwangsläufig in die Ausgangsposition verschwenkt wird, in welcher die Münze 5 vom Magnetfeld ungehindert in einen Sammelbehälter fallen kann. Durch die zwangsläu fige Steuerung der Wippe 37 in die Ausgangslage reißt die Kraftfeldwirkung weitgehend ab, und es ist durch den großen Luftspalt die Gewähr gegeben, daß die Münze nicht hängen bleibt. Der Abstreiferbügel 51 ist mittels einer Schraube 52 mit dem Münzriegel 22 verschraubt.

## Patentansprüche

1. Vorrichtung zur Prüfung der magnetischen Eigenschaft einer Münze (5) in selbstkassierenden Geräten, beispielsweise zur Freigabe und Anzeige einer Parkzeit in einer Parkuhr, und Steuerung eines Münzdurchmessertestvorganges in Abhängigkeit einer eingegebenen, auf einer Münzauflage (20, 21) statisch verharrenden Münze (5), wobei an einer Seitenwand (36) eines Münzführungsschachtes (19) ein als doppelarmige Wippe (37) ausgebildeter Anker (38) vorgesehen ist, dessen einer Arm mit einem Permanentmagneten (39) versehen ist und mit letzterem in den Bereich einer in den Münzführungsschacht (19) eingegebenen, auf der Münzauflage (20, 21) aufliegenden Münze (5) eintaucht, dadurch gekennzeichnet daß der andere Arm einen seitlichen Sperrbügel (40) aufweist, der in und außer Eingriff mit einem Prüfsegment (29) für die Durchmesserprüfung steuerbar ist.

2. Vorrichtung nach Anspruch 1,
dadurch gekennzeichnet,
daß die Wippe (37) mit beidseitig vorstehenden Auslegerarmen (41, 42) ausgestattet ist, mittels welchen die Wippe (37) in hakenförmigen Lagerbügeln (43) an der Seitenwand (36) des Münzführungsschachtes (19) eingehängt ist.

3. Vorrichtung nach den Ansprüchen 1 und 2,
dadurch gekennzeichnet,
daß die Wippe (37) in zwei definierte Funktionslagen steuerbar ist, wovon einerseits eine als Ausgangsposition bezeichnete Lage derselben gewährleistet ist durch die Anordnung einer Druckfeder (44) zwischen der Wippe (37) und der Seitenwand (36) des Münzführungsschachtes (19) und einer einstellbaren Stellschraube (45) zur Bestimmung der Ausgangsposition der Wippe (37), und andererseits eine Endlage der Wippe (37) bestimmt wird durch Auflage derselben auf der Seitenwand (36) aufgrund der Zugkraftwirkung des Permanentmagneten (39) bei auf der Münzauflage (2o, 21) vorhandener ferromagnetischer Münze (5).

4. Vorrichtung nach Anspruch 3,
dadurch gekennzeichnet,
daß die Ausgangsposition der Wippe (37) mittels der Stellschraube (45) einstellbar ist derart, daß der Sperrbügel (4o) sich stets vor eine Sperrnase (46) am Prüfsegment (29) stellt und das Verschwenken des Prüfsegmentes (29) blockiert und eine Freisteuerung des Prüfsegments (29) dadurch erfolgt, daß der Anker (38) durch eine ferromagnetische Münze (5) angezogen und der Sperrbügel (4o) aus seiner Sperrstellung gesteuert wird.

5. Vorrichtung nach Anspruch 3,
dadurch gekennzeichnet,
daß für den Fall der Verwertbarkeit einer Münze (5) aus nicht eisenhaltigem Material die Ausgangsposition der Wippe (37) mittels der Stellschraube (45) einstellbar ist, derart daß der Sperrbügel (4o) in der Ausgangsposition der Wippe (37) stets in eine Freisparung (47) am Prüfsegment (29) eintauchen kann und letzteres für eine Schwenkbewegung zum Durchmessertest freistellt, bei Eingabe einer ferromagnetischen Münze (5) die Freistellung unmittelbar aufhebt und den Sperrbügel (4o) in den wirksamen Bereich einer weiteren Sperrnase (48) steuert.

6. Vorrichtung nach den Ansprüchen 1 und 2,
dadurch gekennzeichnet,
daß zur Aufnahme des Permanentmagneten (39) in der Wippe (37) eine nach einer Seite offene Bohrung (49) vorgesehen ist, wodurch eine Spannzangenwirkung entsteht, aufgrund der das Einbaumaß für die Eintauchtiefe des Permanentmagneten (39) veränderbar ist und somit ein bestimmter Luftspalt zur Münze (5) einstellbar ist.

7. Vorrichtung nach den Ansprüchen 1 und 2,
dadurch gekennzeichnet,
daß die Wippe (37) einen Steuerfinger (5o) aufweist, der mit einem Abstreiferbügel (51) am verschwenkbaren Münzriegel (22) zusammenwirkt, derart daß beim Verschwenken des Münzriegels (22) gleichzeitig die Wippe (37) zwangsläufig in die Ausgangsposition verschwenkt wird, in welcher die Münze (5) vom Magnetfeld ungehindert in einen Sammelbehälter fallen kann.

## Claims

1. Apparatus for checking the magnetic property of a coin (5) in coin-operated apparatus, for example for allocating and indicating a parking time in a parking meter, and controlling a coin diameter testing operation depending on an inserted coin (5) remaining stationary on a coin support (20, 21), an armature (38) constructed as a double-armed rocker (37) being provided on one side wall (36) of a coin guide chute (19), one arm of which armature is provided with a permanent magnet (39) and projects by the latter into the region of a coin (5) inserted into the coin guide chute (19) and resting on the coin support (20, 21), characterised in that the other arm comprises a lateral locking bar (40), which can be controlled into and out of engagement with a checking segment (29) for checking the diameter.

2. Apparatus according to Claim 1, characterised in that the rocker (37) is equipped with cross arms (41, 42) projecting on both sides, by means of which the rocker (37) is suspended in hook-like bearing brackets (43) on the side wall (36) of the coin guide chute (19).

3. Apparatus according to Claims 1 and 2, characterised in that the rocker (37) can be controlled in two definite operating positions, whereof on the one hand a position thereof designated as the initial position is guaranteed by the provision of a compression spring (44) between the rocker (37) and the side wall (36) of the coin guide chute (19) and an adjustable set screw (45) for determining the initial position of the rocker (37), and on the other hand an end position of the rocker (37) is determined by the support of the latter on the side wall (36), on account of the tensile force effect of the permanent magnet (39) when a ferromagnetic coin (5) is present on the coin support (20, 21).

4. Apparatus according to Claim 3, characterised in that the initial position of the rocker (37) can be adjusted by means of the set screw (45) so that the locking bar (40) is always in front of a locking lug (46) on the checking segment (29) and blocks the tilting of the checking segment (29) and a release of the checking segment (29) takes place due to the fact that the armature (38) is attracted by a ferromagnetic coin (5) and the locking bar (40) is controlled out of its locking position.

5. Apparatus according to Claim 3, characterised in that for the case of the usefulness of a coin (5) consisting of material not containing iron, the initial position of the rocker (37) can be adjusted by means of the set screw (45) so that in the initial position of the rocker (37), the locking bar (40) can always engage in a recess (47) on the checking segment (29) and releases the latter for a tilting movement for the diameter test, if a ferromagnetic coin (5) is inserted, the release is immediately cancelled and the locking bar (40) is controlled into the operative region of a further locking lug (48).

6. Apparatus according to Claims 1 and 2, characterised in that provided for receiving the permanent magnet (39) in the rocker (37) is a bore (49), which is open towards one side, due to which a pliers effect is produced, on account of which the installation dimension for the penetration depth of the -ermanent magnet (39) can be varied and thus a pre-determined air gap for the coin (5) is adjustable.

7. Apparatus according to Claims 1 and 2, characterised in that the rocker (37) comprises a control finger (50), which cooperates with a wiper bracket (51) on the tilting coin latch (22) so that at the time of tilting of the coin latch (22), at the same time the rocker (37) is tilted positively into the initial position, in which the coin (5) is able to fall into a collecting container unimpeded by the magnetic field.

## Revendications

1. Dispositif pour le contrôle de la propriété magnétique d'une pièce de monnaie (5) dans des appareils à encaissement automatique, par exemple pour le déblocage et l'affichage d'un temps de stationnement dans un compteur de stationnement, et la commande d'un processus de test de diamètre de pièce de monnaie en fonction d'une pièce de monnaie (5) introduite, restant statiquement sur un support de pièce de monnaie (20, 21), une paroi latérale (36) d'une trémie de guidage de pièce de monnaie (19) étant équipée d'une armature (38) réalisée sous forme de bascule à deux bras (37) dont l'un des bras est doté d'un aimant permanent (39) et plonge, avec ce dernier, dans la zone d'une pièce de monnaie (5) introduite dans ladite trémie de guidage de pièce de monnaie (19) et posant sur le support de pièce de monnaie (20, 21), caractérisé par le fait
que l'autre bras présente un levier d'arrêt latéral (40) qui peut être amené en engagement et hors d'engagement avec un segment de contrôle (29) pour la vérification du diamètre.

2. Dispositif selon la revendication 1, caractérisé par le fait
que la bascule (37) est équipée de potence (41, 42) étant en saillie des deux côtés, au moyen desquelles ladite bascule (37) est suspendue dans des étriers supports (43) sous forme de crochets sur la paroi latérale (36) de la trémie de guidage de pièce de monnaie (19).

3. Dispositif selon la revendication 1 et 2, caractérisé par le fait
que la bascule (37) peut être amenée en deux positions fonctionnelles définies dont, d'une part, une des positions de celle-ci, désignée par position initiale, est assurée par la disposition d'un ressort de pression (44) entre la bascule (37) et la paroi latérale (36) de la trémie de guidage de pièce de monnaie (19) et une vis de réglage (45) ajustable pour la détermination de la position initiale de la bascule (37) et, d'autre part, une position terminale de la bascule (37) est déterminée par l'appui de celle-ci sur la paroi latérale (36) en raison de l'effet d'attraction de l'aimant permanent (39) en cas d'existence d'une pièce de monnaie (5) ferromagnétique sur le support de pièce de monnaie (20, 21).

4. Dispositif selon la revendication 3, caractérisé par le fait
que la position initiale de la bascule (37) est ajustable au moyen de la vis de réglage (45), de telle sorte que le levier d'arrêt (40) se place toujours devant un bec d'arrêt (46) au segment de contrôle (29) et bloque le pivotement dudit segment de contrôle (29) et qu'un déblocage dudit segment de contrôle (29) est provoqué par le fait que l'armature (38) est attirée par une pièce de monnaie (5) ferromagnétique et que l'étrier d'arrêt (40) est déplacé en dehors de sa position de verrouillage.

5. Dispositif selon la revendication 3, caractérisé par le fait
que, dans le cas de la possibilité d'utilisation d'une pièce de monnaie (5) en un matériau non ferreux, la position initiale de la bascule (37) est ajustable au moyen de la vis de réglage (45), de telle sorte que, dans la position initiale de ladite bascule (37), l'étrier d'arrêt (40) puisse toujours plonger dans un évidement (47) au segment de contrôle (29) et débloque ce dernier pour un mouvement pivotant en vue du test de diamètre, supprime, en cas d'introduction d'une pièce de monnaie (5) ferromagnétique, directement le déblocage et amène le levier d'arrêt (40) dans la zone efficace d'un autre bec d'arrêt (48).

6. Dispositif selon les revendications 1 et 2, caractérisé par le fait
que pour loger l'aimant permanent (39) dans la bascule (37) est prévu un alésage (49) ouvert d'un côté, ce qui donne naissance à un effet de mâchoires de serrage en raison duquel il est possible de modifier la cote de montage pour la profondeur de plongée de l'aimant permanent (39) et, de ce fait, d'ajuster un entrefer déterminé par rapport à la pièce de monnaie (5).

7. Dispositif selon les revendications 1 et 2, caractérisé par le fait
que la bascule (37) présente un doigt de commande (50) qui coopère avec un étrier racleur (51) sur le verrou de pièce de monnaie (22) pivotant de telle sorte que, lors du pivotement du verrou de pièce de monnaie (22), la bascule (37) est, en même temps, obligatoirement tournée dans la position initiale dans laquelle la pièce de monnaie (5) tombe, sans être empêchée par le champ magnétique, dans un récipient collecteur.
